# EUROPÄISCHE PATENTSCHRIFT

(11) **EP 1 201 840 B1**
(45) Veröffentlichungstag und Bekanntmachung des Hinweises auf die Patenterteilung: **10.12.2008**
(21) Anmeldenummer: 01125286.3
(22) Anmeldetag: 25.10.2001
(51) Int. Cl.: E04B 2/74, E06B 1/38, E06B 3/54, E06B 3/46, E05D 15/06

(54) **Freistehendes Trennwandsystem**
Free standing partitioning system
Système à parois de séparation sur pieds

(30) Priorität: 26.10.2000 DE 10053266; 16.01.2001 DE 10101888
(43) Veröffentlichungstag der Anmeldung: 02.05.2002
(73) Patentinhaber: Andreas Oswald GmbH, 81677 München (DE)
(72) Erfinder: Homeier, Bernhard, 81677 München (DE)
(74) Vertreter: Wasmeier, Alfons

(56) Entgegenhaltungen:
- EP-A- 0 658 677
- EP-A- 0 707 119
- EP-A- 1 020 154
- GB-A- 311 616
- US-A- 5 911 519

## Beschreibung

Die Erfindung betrifft ein freistehendes Trennwandsystem nach dem Oberbegriff des Anspruches 1, sowie eine in Verbindung damit eingesetzte Schiebetür nach dem Oberbegriff des Anspruches 2. Vorzugsweise sind derartige Systeme für den Einsatz als Raumteiler bestimmt und bestehen aus Glas, auch in Kombination mit anderen Materialien, wie z.B. Aluminium, Kunststoff, Holz oder dergl.

Derartige Trennwandsysteme sind in der Technik bekannt und werden von verschiedenen Herstellern angeboten. Bei den bekannten Systemen sind die Trennwandelemente an Stützen oder Säulen befestigt und es sind bodenseitige Führungen vorgesehen, die in der Regel aus Metall bestehen und die nach Art von Schienen die Trennwandelemente und/oder die Schiebetüren aufnehmen. Die Verbindung der Beschläge mit den Trennwandelementen erfolgt üblicherweise über Bügelbeschläge, die Mehrfachbohrungen erforderlich machen und die nicht einstellbar sind.

Aus der EP 0 658 677 A1 ist eine Brandschutzverglasung bekannt, bei deren Aktivierung unter Kühlwirkung aufschäumender Schutzwirkstoff austritt und die eine die Brandschutzscheibe seitlich haltende Stützkonstruktion besitzt. Diese Stützkonstruktion besteht aus mindestens einer vorzugsweise vertikal angeordneten Stütze, die mit Abstand zu den Brandschutzscheiben freistehend im Raum angeordnet und mit ihren beiden Enden an den jeweiligen Raum begrenzenden Flächen befestigt ist und die ausschließlich über Verbindungsarme mit den jeweils benachbarten Brandschutzscheiben verbunden ist und diese hält.

Aufgabe der Erfindung ist, eine freitragende Anordnung der Trennwandelemente mit hoher Stabilität und eine besonders bei Verwendung von Vollglas materialschonende Befestigung der Beschläge mit den Trennwandelementen vorzuschlagen, um die Trennwandelemente mit den Stützen zu verbinden, wobei eines der Trennwandelementen als Schiebetüranordnung in der Trennwand integriert werden kann.
Ferner ist Aufgabe der Erfindung, eine zwängungsfreie und sichere Halterung schwerer Trennwandelemente aus Glas zu erzielen.

Dies wird gemäß der Erfindung mit den Merkmalen des Kennzeichens des Anspruches 1 erreicht. Das erfindungsgemäße Trennwandsystem ist ein freistehendes System, das keinerlei tragende Befestigung an der Decke oder der Raum Wand erforderlich macht und das ausschließlich an tragenden, auf dem Boden ruhenden Stützen aufgehängt ist. Insbesondere ist ein derartiges Trennwandsystem aus Glaselementen - und zwar sowohl die Trennwandelemente selbst wie auch die Stützen und Wahlweise auch die Schiebetür - hergestellt; das Glas kann je nach Bedarf und Einsatzzweck ein Scheibenglas, Mehrscheibenglas, Sicherheitsglas, Verbundsicherheitsglas usw. sein. Die Erfindung bezieht sich ferner auf Trennwandsysteme, die eine Kombination aus Glas und/oder Metall, z.B. Aluminium, und/oder Holz, und/oder Kunststoff umfassen. Da die Verwendung von Glas besondere Anforderungen an die Ausgestaltung und Festigkeit der Beschläge und der Konstruktion sowie der Verbindung zwischen den Beschlägen und den Trennwandelementen stellt, wird die Erfindung in Verbindung mit Trennwand- und Schiebetüren aus Glas sowie dafür besonders geeigneten Beschlägen und Halterungen beschrieben.

Ein spezielles Merkmal der erfindungsgemäßen Konstruktion ist darin zu sehen, dass die tragenden Winkelbeschläge, die mit den Stützen verbunden sind, punktförmige Verbindungsstellen zwischen den Stützen (auch als Schwerter bezeichnet) und den Trennwandelementen (auch als Fassade bezeichnet) haben, mit denen eine extrem schonende Behandlung der Glaswandelemente erreicht wird. Die Stützwandelemente ruhen auf Platten, die mit dem Boden befestigt sind, und können in einem beliebigen Winkel zu den Trennwandelementen gestellt werden, in der Regel von 90° oder 45°, so dass damit bei der Erstellung von Trennwandsystemen eine besondere Freizügigkeit in der Gestaltung gegeben ist. Ein derartiges Trennwandsystem nach der Erfindung ist auch für Endlos-Bauweise geeignet, das System ist sowohl für den Außen- als auch den Innenbereich einsetzbar, und die Dimensionsierung der einzelnen Stützen oder deren Halterung läßt sich auf einfache Weise der entsprechenden Höhe bzw. Breite der Trennwand anpassen.

Die freitragenden bzw. freihängenden Trennwandelemente werden von mit den Stützen befestigten, die Wandelemente (vorzugsweise aus Glas) durchsetzenden Beschlägen in Form von Paaren von beidseitigen L-förmigen Winkeln getragen, wobei jeweils ein Schenkel der beiden L- Winkel eines Winkelpaares mit den beiden Seiten einer Stützwand und der andere Schenkel der beiden Winkel über die Trennwandelemente durchsetzende Tragbolzen aufgenommen wird.

Da die Trennwandelemente in Längen von 3 m und darüber sowie in Höhen bis 6 m verbaut werden können, haben solche Trennwandelemente ein sehr hohes Gewicht und die Belastungen, die über die Tragbolzen auf das Material an den Lochlaibungen der Bohrungen der Stützen übertragen werden, sind extrem hoch. Diese hohen Gewichtsbelastungen führen dazu, daß die Beanspruchungen der Glasscheiben im Bereich der Bohrungen, die mit den Beschlägen in Eingriff stehen, zu einer Beschädigung der Glasscheiben führen können, so daß es entscheidend ist, die Glasscheiben zwängungsfrei zu halten. Hierzu werden Glashalter verwendet, deren seitliche Halteflächen und deren Umfangsfläche, die mit der Bohrung der Scheibe in Eingriff kommen, mit Beilagenscheiben aus Silikon oder ähnlichem Material versehen sind, und die in der Scheibenebene einen ringförmigen Zwischenraum zwischen Bohrungsfläche und Umfangsfläche des Haltegliedes aufweisen. Nachdem eine exakte Abstimmung der Durchmesser von Bohrung und Bolzenschaft nicht oder nur in seltenen Fällen möglich ist, wird mit der Erfindung vorgeschlagen, zur Lastabtragung über die Lochlaibung den Zwischenraum mit hochfestem, flüssigem, zementförmigem Bindematerial auszuspritzen, um eine zwängungsfreie Halterung zu erzielen, so dass Scheibengewichte von bis zu 400 - 500 kg Gesamtgewicht sowohl bei den Trennwandelementen als auch bei den eingesetzten Schiebetüren aufgenommen werden können. Mit einer derartigen Konstruktion wird ferner sichergestellt, daß die Silikonscheiben eine gleichmäßige Übertragung des durch das Zusammenschrauben des Glashalters auftretenden Druckes auf die Glasscheibe sicherstellen, während durch das Ausspritzen des Zwischenraumes zwischen Glas und Glashalter in der Ebene der Glasscheibe eine zwängungsfreie Verbindung erreicht wird. Desweiteren wird mit dieser Konstruktion aufgrund des geschaffenen Zwischenraumes an den Laibungen der Bohrungen in den Glasscheiben, und des vorhandenen Spiels eine gewisse Höhenverstellung der Glasscheiben relativ zur horizontalen Längsachse des Tragbolzens erreicht, wenn die Bohrung in der Glasscheibe relativ zu den übrigen Bohrungen nicht exakt gesetzt ist, oder wenn es erforderlich ist, nachträgliche Änderungen und Anpassungen der Höhenposition und damit einen Höhenausgleich der Glasscheibe vorzunehmen.

Die für die Verbindung der Tragwandelemente mit den Stützwandelementen verwendeten Beschläge sind den hohen mechanischen und Gewichtsbeanspruchungen entsprechend ausgelegt und sowohl in horizontaler wie auch in vertikaler Richtung in Hinblick auf Dicke und Einbautoleranzen verstellbar. Die Beschläge sind aus hochfestem und korrosionsbeständigem Stahl hergestellt. Die die Wandelemente durchsetzenden Tragbolzen nehmen zu beiden Seiten der Stützen eine Spantenscheibe, z.B. aus Silikonmaterial, zwischen den zugehörigen Schenkeln des tragenden Winkels und dem Stützwandelement sowie jeweils ein Spanten-Elastomer-Lager auf. Auf der Winkelschenkel-Außenseite ist ebenfalls jeweils eine Spantenscheibe angeordnet, die durch beidseitige Senkschrauben auf dem Tragbolzen festgezogen werden. Auch hier wird zur Erzielung einer hochfesten Verbindung ein Ausgießen der Lochlaibungen vorgenommen.

Die Schenkel der L-Winkel, die parallel zu den Trennwandelementen verlaufen und die über die Tragbolzen miteinander verbunden sind, dienen ferner zur Aufnahme der Schiebetüre. Diese Konstruktion ist so ausgebildet, dass die Tragbolzen die Schiebetür durchsetzen und mit denTragelementen beidseitig durch Spantenscheiben festgelegt sind, wobei die äußere Scheibe auf den Kopf des Tragbolzens aufgeschraubt ist. Die Schiebetür ist über ein Laufwerk mit der Trennwand verbunden. Das Laufwerk besteht aus kugelgelagerten Nirosta-Rollen, die gekapselt und korrosionsbeständig ausgeführt sind, und die auf Rundprofilschienen laufen, die in eine Flachprofilschiene übergehen, welche auf mit der Schiebetür verbundenen Gegenhaltern aufsitzen. Die Flachprofilschiene nimmt die Trennwand durchsetzende Tragbolzen auf, die über Elastomer-Lager und Fassadenscheiben mit den Schiebetürbeschlägen in Form der erwähnten Winkelelemente verbunden sind.

Nachstehend wird die Erfindung in Verbindung mit der Zeichnung anhand eines Ausführungsbeispieles erläutert. Es zeigt:
- Fig. 1: eine Vorderansicht einer Trennwand mit integrierter Schiebetür,
- Fig. 2: eine Aufsicht auf eine Fassaden-(Stützwand)-Halterung und eine Trennwand mit Beschlägen, wobei die Trennwand im rechten Winkel zur Stützwand steht,
- Fig. 3: eine Aufsicht auf eine Fassaden-(Stützwand)-Halterung und eine Trennwand mit Beschlägen, wobei die Stützwand um einen Winkel von 45° zu den beiden rechtwinklig zueinander stehenden Trennwandelementen angeordnet ist,
- Fig. 4: eine Darstellung ähnlich der nach Fig. 2, jedoch mit Schiebetür,
- Fig. 5: eine Seitenansicht einer Trennwand mit integrierter Schiebetür, teilweise im Schnitt,
- Fig. 6: eine vergrößerte und detailliertere Darstellung der Seitenansicht nach Fig. 5,
- Fig. 7: eine schematische, perspektivische Darstellung eines Stützwandelementes,
- Figuren 8 und 9: jeweils eine Bodenverbindung (Sockel) einer Stützwand in zwei um 90° versetzten Ansichten,
- Fig. 10: eine Schiebetürrolle in perspektivischer Darstellung,
- Fig. 11: die Schiebetürrolle nach Fig. 10 in Seitenansicht,
- Fig. 12: ein Stirnansicht der Rolle nach Fig. 10, und
- Fig. 13: eine perspektivische Darstellung der Rolle nach Fig. 10 oder 11 in Explosionsdarstellung.

Das in Fig. 1 schematisch dargestellte Trennwandsystem weist Trennwand- (Fassaden)-Elemente 1, 2, 3, 4 sowie eine Halte- bzw. Laufschiene 5, die mit den Trennwandelementen befestigt ist, und eine in der Laufschiene 5 verschiebbare Schiebetür 6 sowie Stützwändesegmente 7, 7' auf, die mittels Trägerplatten 8 auf dem Boden abgestützt sind und die in einer Ebene quer zur den Trennwandelementen oder im Winkel dazu versetzt angeordnet sind.

Die Stützwandelemente 7, 7' bestehen aus gleichem oder unterschiedlichem Material wie die Trennwandelemente - das Material ist insbesondere Glas - und ruhen auf Trägerplatten 8 aus Metall, die mit dem Boden fest verbunden sind. Die Trägerplatten 8 können, wie z.B. in Fig. 7 dargestellt, zwei voneinander beabstandete Führungsplatten 9, 10 aufnehmen, die das untere Ende des jeweiligen Stützwandelementes 7, 7' führen und positionieren. Mit dem Stützwandelement 7, 7' sind beidseitig Winkelträger 11, 12 so befestigt, dass die Schenkel 13, 15 punktförmig mit dem Stützwandelement 7, 7' befestigt sind, während die Schenkel 14, 16 rechtwinklig zu den Schenkeln 13, 15 verlaufen und punktförmig jeweils mit einem Trennwandelement 1 befestigt sind. Die Winkelträger 11, 12 weisen mit dem Stützwanddelement deckungsgleiche Bohrungen 17 auf, die Spantenschrauben 18 aufnehmen. Die Spantenschrauben 18 sind mit Spantenmuttern 19 auf beiden Seiten gesichert. Spanten-Elastomer-Lager sind zwischen den Metallbeschlagteilen und der Glasoberfläche der Stützwandelemente eingesetzt, um Glasbeschädigungen zu vermeiden. Die Spantenschrauben 18 werden beidseitig mit Schraubenmuttern verschraubt. Dies ergibt eine bzw zwei punktförmige Befestigungen des Stützwandelementes 7 aus Glas mit dem Tragbügel 15. Die Verbindungen zwischen Metall und Glas sind jeweils z.B. durch Silikonscheiben belegt oder als Silikonbeläge ausgebildet, um Beschädigungen des Glases zu vermeiden und eine gleichförmige Druckübertragung auf das Glas zu erreichen.

Der andere, um 90° versetzte Tragbügel 14 des Winkelträgers 11 besitzt eine Bohrung, die einen Gewindebolzen 21 aufnimmt, der Fassadenscheiben 22, 22' zu beiden Seiten des Schenkels 14 festlegt. Mit einer Fassadenschraube 23 wird der Bolzen 21 auf dem Schenkel 14 festgelegt. Das entgegengesetzte Ende des Bolzens 21 ist durch eine Bohrung 24 im Trennwand-(Fassaden)-Element geführt, mit Elastomer-Lagern 25, 26 beidseitig der Trennwand 1, 2 aus Glas positioniert und mit einer Fassadenmutter 27 festgelegt. Damit sind Schenkel 14 und Wandelement 1, 2 fest miteinander verbunden bzw. wird das Wandelement von dem Winkelträger 11 freitragend aufgenommen. Die Anordnung nach Fig .2 oder 3 ist symmetrisch zur Stützwandachse ausgebildet, so dass der rechtsseitige Winkelträger 12 in gleicher Weise wie für den linksseitigen Winkelträger beschrieben ausgebildet ist.

Bei der Ausführungsform nach Fig. 3 (hierbei sind Elemente, die sich in Fig. 2 und Fig. 3 entsprechen, mit gleichem Bezugszeichen, aber mit einem zusätzlichen "'" bezeichnet) ist das Stützwandelement 7' im Winkel von 45° zu den Trennwandelementen 1', 1" angeordnet, wobei die Trennwandelemente jeweils ein Trennwandeck ausbilden. Die Schenkel 13', 14' bzw. 15', 16' der Winkelträger 11', 12' sind hierbei ebenfalls im Winkel von 45° angeordnet bzw. gebogen. Ansonsten ist die Ausführung der Beschläge und Befestigungen bzw. Verbindungen dieser Beschläge mit den Trennwandelementen in gleicher Weise ausgeführt wie in der Darstellung nach Fig. 2.

Eine abgeänderte Ausführungsform nach Fig. 4 zeigt die Verbindung einer Trennwand mit Schiebetür in einer Darstellung entsprechend der nach Fig. 2. Hierbei ist der Bolzen 28 (der dem Bolzen 21 in Fig. 2 entspricht) über die Verbindung mit der Trennwand 1 hinaus verlängert und über beidseitige Schienenscheiben 29, 30 mit der Glasschiebetür 6 auf beiden Seiten verbunden, so dass die Schiebetür punktförmig an den Verbindungsstellen im Bereich des Beschlages 11,12 von den Bolzen 28, 28' aufgenommen wird.

Das Rollenlaufwerk für die Schiebetür sowie die Konstruktion und Befestigung der Laufschiene an der Trennwand und an der Stützwand (Schwert) ist in Fig. 5, teilweise im Schnitt, dargestellt. Die Laufrolle 31 besteht aus einer ersten Rollenhälfte 32 und einer zweiten Rollenhälfte 33, einer Rollenlauffläche 34, einem gekapselten Rillenkugellager 35 und ist auf einer Rollenmontageplatte 36 über eine Senkschraube 37 befestigt. Die Lauffläche 34 der Rolle 31 läuft auf einer Laufschiene 38, die kreisförmigen Querschnitt hat und im unteren Bereich eine Profilschiene 39 aufnimmt, die auf einem Trägerbolzen 40 über beidseitige Scheibenhalter 41 festgelegt ist. Der Tragbolzen 40 ist in einer Bohrung 42 durch das Trennwandelement 1 hindurchgeführt. Scheibenhalter 43, 44 auf beiden Seiten des Trennwandelementes 1 legen das Trennwandelement 1 auf dem Tragbolzen 40 fest.

Fig. 6 zeigt eine Konstruktion eines Glashalters 46 ähnlich der in Fig. 5 gezeigten in detaillierterer Darstellung. Die Laufrolle 47 weist ein Rollenlager 48 auf und besteht aus einer ersten Rollenhälfte 49 sowie einer zweiten Rollenhälfte 50. Die Laufrolle 47 ist mit Hilfe eines Tragbolzens 51 mit der Glaswand 55 verbunden. Die zweite Rollenhälfte 50 nimmt eine Einstellvorrichtung 52 auf, die miteinander in Eingriff stehende Verstellelemente, z. B. ein gezähntes Scheibenelement 52a und ein stirnseitig gezähntes, mit dem Element 52 in Eingriff stehendes Ringelement 52 b auf. Das Ringelement 52 b ist in eine entsprechende Bohrung der Glaswand 55 mit Toleranz eingesetzt und bildet einen ringförmigen Zwischenraum 53 aus, der mit hochfestem Bindematerial 54 ausgespritzt wird, um eine zwängungsfreie Halterung zu erzielen, extrem hohe Scheibengewichte aufzunehmen, und einen Höhenausgleich der Glasscheibe 55 zu ermöglichen. Die Laufrolle 47 läuft auf einer Laufschiene 56, die über doppelseitige Positionierscheiben 58 mittels Befestigungen 57 verbunden ist. Der Tragbolzen 60 ist mit einer Fassadenscheibe 59 in eine Aufnahme 61 der Tragwand 62 eingesetzt. Mit 63 ist eine Aushebelsicherung dargestellt, die mit der Glasscheibe 55 befestigt ist und die eine Abstützung der Laufschiene 56 bildet.

Die Darstellungen nach Fig. 8 und Fig. 9 zeigen eine Bodenverbindung der Stützwand bzw. der Glaswand 55 mittels Bodenankern 64.

In den Figuren 10 - 13 ist eine Schiebetürrolle S in verschiedenen Ansichten dargestellt, deren Bestandteile sich aus der Explosionsdarstellung nach Fig. 13 ergeben und die im einzelnen zeigen: Eine Rollenmutter 65, eine Rollenplatte 66, eine Rollenscheibe 67,
Zwischenringe 68, äußere Elastomerlager 69, innere Elastomerlager 70, einen Gegenhalter 71, ein Rillenkegellager 72, Zylinderstifte 73 und Zylinderschrauben 74.

## Patentansprüche

1. Freistehendes Trennwandsystem mit miteinander verbundenen, rahmenlosen Trennwandelementen (1, 2, 3, 4) auf gleichem Bodenniveau, mit Halterungen (11 - 20) nahe dem oberen Ende der Trennwandelemente, die die Elemente durchsetzen, und mit vertikalen Trägerelementen (7) , die auf dem Boden aufsitzen und an denen die Halterungen befestigt sind,
wobei jeweils zwei der aneinander schließenden bzw. benachbarten Trennwandelemente (1, 2; 2, 3; 3, 4) boden- und deckenfrei an als die vertikalen Trägerelemente dienende Stützen (7, 7') mittels den Halterungen (11, 12) befestigt sind, und
wobei die Stützen (7, 7') auf mit dem Boden befestigten Auflagern (8) mit Führungswangen (9, 10) für das untere Ende der Stütze ruhen,
**dadurch gekennzeichnet,**
a) **dass** die Stützen (7, 7') wandförmig sind und quer zu der Trennwand (1) stehen,
b) **dass** die Halterungen (11 - 20) aus im wesentlichen dem gleichen Material und Aufbau wie die Trennwandelemente (1, 2, 3, 4) bestehen, und
c) **dass** die Halterungen aus die Stützen (7, 7') durchdringenden Tragbolzen (19) mit L-Winkeln (11, 12) auf beiden Seiten der Stützen (7, 7') und Befestigungen (18) an den beiden Bolzenseiten bestehen.

2. Freistehendes Trennwandsystem nach Anspruch 1, **dadurch gekennzeichnet, dass** eines der Trennwandelemente (1, 2, 3, 4) eine Schiebetür (6) ist, die auf einer stabförmigen Schiene (5) aufgehängt ist und auf einer Rollenanordnung (31) läuft, deren Halterung (37) an der Trennwand (1 - 4) befestigt ist, und deren Lauffläche (34) kongruent mit der Aufnahmefläche der Schiene ausgebildet ist, und dass die Schiene ein bolzenförmiges Tragelement (40) aufweist, das die Schiebetür (6) waagrecht durchsetzt und beidseitige Trägerbügel (11, 12) in L-Winkelform aufnimmt, deren einer Schenkel (14, 16) mit der Schiebetür (6) und deren anderer Schenkel (13, 15) mit der Stütz**wand** (7) befestigt ist.

3. Freistehendes Trennwandsystem nach Anspruch 2, **dadurch gekennzeichnet, dass** die auf einer Laufschiene verfahrbare Schiebetür (6) über ein Laufwerk in Form einer Rollenanordnung (31) aufgenommen ist, deren Achse ein Trennwandelement (1, 2, 3, 4) durchsetzt und auf der dem Laufwerk abgewandten Seite befestigt ist, die Rollenanordnung (31) kugelgelagert (bei 35) ist, und auf einer Rundschiene (38) läuft, die eine nach abwärts stehende, auf einer mit der Trennwand (1 - 4) befestigten Halterung (44) ruhende Tragschiene (39) aufweist, welche einen waagrecht verlaufenden Träger (40) aufnimmt, der die Schiebetür (6) durchsetzt, und auf der entgegengesetzten Seite mit einem Schenkel (14) eines Tragwinkels (11) befestigt ist, dessen anderer Schenkel (13) von der Stütz**wand** (7) aufgenommen wird.

4. Freistehendes Trennwandsystem nach einem der Ansprüche 1 - 3, **dadurch gekennzeichnet, dass** die Trennwandelemente (1, 2, 3, 4), die Stütz**wand** (7) und ggf. die Schiebetür (6) aus Glas bestehen.

5. Freistehendes Trennwandsystem nach einem der Ansprüche 1 - 3, **dadurch gekennzeichnet, dass** die Trennwandelemente (1, 2, 3, 4), die Stütz**wandelemente** (7, 7') und/oder die Schiebetür (6) aus Glas, Metall, Aluminium, Holz, Kunststoff oder dergl. Material in beliebiger Kombination zueinander bestehen.

6. Freistehendes Trennwandsystem nach einem der Ansprüche 1 - 5, **gekennzeichnet durch** Glashalter (46) mit einem Schaft (51) aus hochfestem Stahl, der die Glasscheibe (55) durchsetzt und tragend aufnimmt, wobei die einander zugewandten Innenflächen (54) und die Umfangsfläche der Nabe des Glashalters (46), die mit der aufzunehmenden Glasscheibe (55) in Kontakt kommen, mit Silikon verkleidet sind, und der freie Raum zwischen Nabe bzw. Silikonumkleidung und Innenseite der den Schaft (51) aufnehmenden Bohrung der Glasscheibe (55) mit einem Bindematerial (53) ausgespritzt wird, derart, dass das äußere scheibenförmige Kopfteil (62) eine durchgehende, axial verlaufende Einspritzöffnung (63) und mindestens eine durchgehende axiale Ausspritzöffnung (64) aufweist, die beide mit dem ringförmigen Zwischenraum (53) in Verbindung stehen.

7. Freistehendes Trennwandsystem nach Anspruch 6, **dadurch gekennzeichnet, dass** der Glashalter (46) einen Verstellmechanismus (52) aufweist, mit dem die Glasscheibe (55) innerhalb einer vorgegebenen Toleranz zum Justieren bzw. Ausgleichen höhenverstellbar ist.

8. Freistehendes Trennwandsystem nach Anspruch 6 oder 7, **dadurch gekennzeichnet, dass** die Höhenverstellung in Form von Gewindevorrichtungen (52a, 52b) ausgebildet ist.

9. Freistehendes Trennwandsystem nach einem der Ansprüche 1 - 8, **dadurch gekennzeichnet, dass** mit der Glasscheibe (55) eine Aushebelsicherung (63) befestigt ist, die eine Abstützung der Laufschiene (56) darstellt.

## Claims

1. Free-standing partition system with frameless partition elements (1, 2, 3, 4) connected to one another and on the same ground level, with holders (11- 20) close to the upper end of the partition elements and passing through the elements, and with vertical support elements (7) which are seated on the ground and to which the holders are fixed,
wherein each two of the adjoining or following partition elements (1, 2; 2, 3; 3, 4) are fixed ground- and ceiling-free by means of the holders (11, 12) on supports (7, 7') which serve as the vertical support elements, and
wherein the supports (7, 7') rest on bearings (8) which are fixed to the ground and have guiding side plates (9, 10) for the lower end of the support,
**characterised in that**
a) the supports (7, 7') are wall-shaped and stand transversely to the partition wall (1),
b) that the holders (11-20) consist of substantially the same material and construction as the partition elements (1, 2, 3, 4) and
c) that the holders consist of support bolts (19) which pass through the supports (7, 7') with L-angles (11, 12) on both sides of the supports (7, 7") and fixings (18) on both bolt sides.

2. Free-standing partition system according to claim 1 **characterised in that** one of the partition elements (1, 2, 3, 4) is a sliding door (6) which is hung from a rod-type rail (5) and runs on a roller assembly (31) whose holder (37) is fixed on the partition (1 - 4), and whose running surface (34) is formed congruent with the receiving face of the rail, and that the rail has a bolt-type support element (40) which passes horizontally through the sliding door (6) and houses support brackets (11, 12) either side in L-angled shape, of which one arm (14, 16) is fixed to the sliding door (6) and the other arm (13, 15) is fixed to the support wall (7).

3. Free-standing partition system according to claim 2 **characterised in that** the sliding door (6) which runs on a track rail is mounted by way of a drive gear in the form of a roller assembly (31) whose axis passes through a partition element (1, 2, 3, 4) and is fixed on the side remote from the drive gear, the roller assembly (31) is mounted by ball bearings (at 35), and runs on a circular rail (38) which has a downwardly aligned support rail (39) which rests on a holder (44) fixed to the partition (1 - 4) and which receives a horizontally aligned bearer (40) which passes through the sliding door (6), and is fixed on the opposite side to one arm (14) of a support angle (11) whose other arm (13) is received by the supporting wall (7).

4. Free-standing partition system according to one of claims 1 to 3 **characterised in that** the partition elements (1, 2, 3, 4), the supporting element (7) and where applicable the sliding door (6) consist of glass.

5. Free-standing partition system according to one of claims 1 to 3 **characterised in that** the partition element (1, 2, 3, 4), the supporting wall elements (7, 7') and/or the sliding door (6) are made from glass, metal, aluminium, wood, plastics or similar material in any combination with one another.

6. Free-standing partition system according to one of claims 1 to 5 **characterised by** glass holders (46) with a shaft (51) of high-tensile steel which passes through the glass panel (55) and houses and supports same, wherein the internal surfaces (54) facing one another and the circumferential surface of the hub of the glass holder (46) which come into contact with the glass panel (55) which is to be received, are coated with silicon, and the free space between the hub or silicon coating and inside of the bore of the glass panel (55) receiving the shaft (51) is injected with a binding material (53) such that the outer disc-like head part (62) has a full-length axially aligned injection opening and at least one full-length axial ejection opening which are both in communication with the annular-shaped interspace (53).

7. Free-standing partition system according to claim 6 **characterised in that** the glass holder (46) has an adjusting mechanism (52) with which the glass panel (55) can be vertically adjusted within a predetermined tolerance for adjustment or compensation.

8. Free-standing partition system according to claim 6 or 7 **characterised in that** the vertical adjustment is provided in the form of thread mechanisms (52a, 52b).

9. Free-standing partition system according to one of claims 1 to 8 **characterised in that** an anti-leverage mechanism (63) which forms a support for the track rail (56) is fixed to the glass panel (55).

## Revendications

1. Système de parois de séparation sur pied comprenant des éléments de paroi de séparation (1, 2, 3, 4) sans cadre, reliés les unes aux autres, sur un même niveau de sol, des dispositifs de retenue (11 - 20) qui sont proches de l'extrémité supérieure des éléments de paroi de séparation et qui traversent les éléments, et des éléments de soutien (7) verticaux qui reposent sur le sol et auxquels les dispositifs de retenue sont fixés, dans lequel deux des éléments de paroi de séparation (1, 2; 2, 3; 3, 4) reliés l'un à l'autre ou voisins, non solidaires du sol et non solidaires du plafond, sont chaque fois fixés au moyen des dispositifs de retenue (11, 12) aux soutiens (7, 7') servant d'éléments de soutien verticaux, dans lequel les soutiens (7, 7') reposent sur des éléments d'appuis (8) fixés au sol et comprenant des joues de guidage (9, 10) pour l'extrémité inférieur du montant,
**caractérisé**
a) **en ce que** les soutiens (7, 7') sont en forme de paroi et sont disposés transversalement par rapport à la paroi de séparation (1),
b) **en ce que** les dispositifs de retenue (11 - 20) sont constitués essentiellement du même matériau et ont la même structure que les éléments de paroi de séparation (1, 2, 3, 4) et
c) **en ce que** les dispositifs de retenue sont constitués de boulons portants traversant les soutiens (7, 7') avec des cornières en L (11, 12) des deux côtés des soutiens (7, 7') et des fixations (18) des deux côtés des boulons.

2. Système de parois de séparation sur pied selon la revendication 1, **caractérisé en ce que** un des éléments de paroi de séparation (1, 2, 3, 4) est une porte coulissante (6) qui est suspendue sur un rail en forme de barre (5) et court sur un système de galets (31), dont le dispositif de retenue (37) est fixé à la paroi de séparation (1 - 4), et dont la surface de roulement (34) est conformée de manière à concorder avec la surface de réception du rail, et **en ce que** le rail présente un élément de support (40) en forme de boulon qui traverse horizontalement la porte coulissante (6) et reçoit des deux côtés des étriers de support (11, 12) en forme de cornière en L, dont une branche (14, 16) est fixée à la porte coulissante (6) et dont l'autre branche (13, 15) est fixé à la paroi porteuse (7).

3. Système de parois de séparation sur pied selon la revendication 2, **caractérisé en ce que** la porte coulissante (6) qui peut être déplacée sur un rail de roulement est reçue sur un mécanisme de roulement sous la forme d'un système de galets (31), dont l'axe traverse un élément de paroi de séparation (1, 2, 3, 4) et est fixé sur le côté opposé au mécanisme de roulement, le système de galets (31) est monté sur roulements à billes (en 35), et court sur un rail rond (38) qui présente un rail de support (39) tourné vers le bas et reposant sur un dispositif de retenue (44) fixé à la paroi de séparation (1 - 4), lequel rail de support reçoit un support (40) qui s'étend horizontalement et traverse la porte coulissante (6) et est fixé sur le côté opposé à une branche de la cornière de support (11) dont l'autre branche (13) est reçue par la paroi de soutien (7).

4. Système de parois de séparation sur pied selon l'une des revendications 1 - 3, **caractérisé en ce que** les éléments de paroi de séparation (1, 2, 3, 4), la paroi de soutien (7) et le cas échéant la porte coulissante (6) sont constitués de verre.

5. Système de parois de séparation sur pied selon l'une des revendications 1 - 3, **caractérisé en ce que** les éléments de paroi de séparation (1, 2, 3, 4), les éléments de paroi de soutien (7, 7') et la porte coulissante (6) sont constitués de verre, de métal, d'aluminium, de bois, de matière synthétique ou de matériau similaire dans une quelconque combinaison les uns par rapport aux autres.

6. Système de parois de séparation sur pied selon l'une des revendications 1 - 5, **caractérisé par** un clip à verre (46) comprenant une tige (51) en acier à résistance élevée qui traverse la vitre de verre (55) et la reçoit de manière porteuse, les faces intérieures (54) orientées l'une vers l'autre et la surface périphérique du moyeu du clip à verre (46) qui entrent en contact avec la vitre de verre (55) à recevoir étant revêtues de silicone, et l'espace libre entre le moyeu ou encore le revêtement de silicone et le côté intérieur du trou de la vitre de verre (55) qui reçoit la tige (51) étant pulvérisé avec un matériau liant (53) de telle manière que la partie tête (62) extérieure en forme de disque présente une ouverture d'injection traversante, s'étendant axialement, et au moins une ouverture d'éjection axiale traversante qui sont toutes deux en communication avec l'espace intermédiaire (53) en forme d'anneau.

7. Système de parois de séparation sur pied selon la revendication 6, **caractérisé en ce que** le clip à verre (46) présente un mécanisme de réglage (52) avec lequel la vitre de verre (55) peut être réglée en hauteur pour être ajustée ou équilibrée dans des limites de tolérance prédéfinies.

8. Système de parois de séparation sur pied selon la revendication 6 ou 7, **caractérisé en ce que** le réglage en hauteur est configuré en forme de dispositifs filetés (52a, 52b).

9. Système de parois de séparation sur pied selon l'une des revendications 1 - 8, **caractérisé en ce qu'**une sécurité anti-soulèvement (63), qui représente un appui pour le rail de roulement (56), est fixée à la vitre de verre (55).
